# EUROPÄISCHE PATENTANMELDUNG

(11) **EP 2 093 838 A1**
(43) Veröffentlichungstag der Anmeldung: **26.08.2009**
(21) Anmeldenummer: 09002275.7
(22) Anmeldetag: 18.02.2009
(51) Int. Cl.: H01Q 19/30

(54) **Yagiantenne**

(30) Priorität: 19.02.2008 ES 200800546; 19.02.2008 ES 200800547; 19.02.2008 ES 200800548
(71) Anmelder: TELEVES, S.A., 15706 Santiago de Compostela (ES)
(72) Erfinder: Lois, Santos, Ramón M., 15706 Santiago de Compostela (ES); Pazos Losada, Javier, 15895 Milladoiro - Ames (ES); Ricart Fernandez, Jesus, 15703 Santiago de Compostela (ES)
(74) Vertreter: Dosterschill, Peter

(57) **Zusammenfassung**

Die Erfindung betrifft eine Antenne, insbesondere zum Empfang von Fernseh-, Radio- und/oder Datensignalen, die wenigstens einen Dipol (13) aufweist sowie drei in einer Ebene angeordnete Stangen, eine mittig angeordnete Hauptstange (1) und zwei Sekundärstangen, eine obere Sekundärstange (2) und eine untere Sekundärstange (3). Die Stangen (1, 2 ,3) weisen eine Mehrzahl von Element-Stäben (7) auf, die Direktorelemente (71) und wenigstens ein Parasit-Element (72) bilden. Die Sekundärstangen sind hinsichtlich der Hauptstange (1) in der Weise abgewinkelt angeordnet, dass sie an einem ersten ihrer beiden Enden auseinanderlaufen und dass sie an ihrem zweiten Ende, das dem ersten Ende entgegengesetzt ist, zusammenlaufen.

Erfindungsgemäß ist vorgesehen, dass an dem ersten Ende der Hauptstange (1) eine der Sekundärstangen (2,3) die Hauptstange in Längsrichtung überragt und die andere Sekundärstange (3,2) gegenüber der Hauptstange in Längsrichtung verkürzt ist.

## Beschreibung

Die vorliegende Erfindung betrifft eine Antenne, insbesondere zum Empfang von Fernseh-, Radio- und/oder Datensignalen nach dem Oberbegriff des Anspruchs 1.

Es sind unterschiedliche Antennen bekannt, die beispielsweise Gegenstand der spanischen Patente 200002389, 200002388, 200002387 und 200002386 der Anmelderin sind.
Die Antennen, die sich derzeit im Markt befinden, sind für den Empfang von Analog- und/oder Digitalsignalen entworfen. Mit der Implementierung des Fernsehens hoher Definition werden Antennen mit Eigenschaften benötigt, die den neuen Fernsehsignalen entsprechen.

Der Erfindung liegt daher die Aufgabe zugrunde, eine Antenne zu schaffen, die Eigenschaften aufweist, die den neuen Digitalsignaltypen hoher Definition entsprechen.

Diese Aufgabe wird durch eine Antenne gelöst, die in den Ansprüchen definiert ist.

Die Erfindung hat eine Mehrzahl von Vorteilen.
Die Antenne gemäß der Erfindung, insbesondere zum Empfang von Fernseh-, Radio- und/oder Datensignalen, weist wenigstens einen Dipol auf, drei in einer Ebene (koplanare) Stangen, eine mittig angeordnete Hauptstange und zwei Sekundärstangen, eine obere Sekundärstange und eine untere Sekundärstange, wobei die Stangen eine Mehrzahl von Element-Stäben aufweisen, die Direktorelemente und wenigstens ein Parasitelement bilden. Die Sekundärstangen sind hinsichtlich der Hauptstange in der Weise abgewinkelt angeordnet, dass sie an einem ersten ihrer beiden Enden auseinanderlaufen und dass sie an ihrem zweiten Ende, das dem ersten Ende entgegengesetzt ist, zusammenlaufen. Die Antenne ist dadurch gekennzeichnet, dass an dem ersten Ende der Hauptstange einer der Sekundärstangen die Hauptstange in Längsrichtung überragt und die andere Sekundärstange gegenüber der Hauptstange in Längsrichtung verkürzt ist.
Damit wird der Vorteil erzielt, dass die Achse maximaler Strahlung vertikal in eine vorgegebene Richtung verschoben wird.

Hierdurch werden Geräuschpegel reduziert, die die Antenne aus verschiedenen Richtungen aufnimmt.

Eine weitere vorteilhafte Ausführungsform gemäß der Erfindung ist dadurch gekennzeichnet, dass die obere Sekundärstange die Hauptstange in Längsrichtung überragt und dass die untere Sekundärstange gegenüber der Hauptstange in Längsrichtung verkürzt ist.
Dies ist mit dem Vorteil verbunden, dass die Achse maximaler Strahlung der Antenne nach oben verschoben wird, wodurch Geräuschpegel, die aus unteren Bereichen an die Antenne gelangen, reduziert werden. Dieses Geräusch ist impulsförmig (Zündkerzen von Autos, elektrische Hausgeräte in der Nähe der Antenne, insbesondere in Gebäuden, auf denen die Antennen installiert sind).

Eine weitere vorteilhafte Ausführungsform gemäß der Erfindung ist dadurch gekennzeichnet, dass die untere Sekundärstange länger als der Hauptstange ist und dass die obere Sekundärstange kürzer als die Hauptstange ist.
Damit wird die Achse maximaler Strahlung der Antenne nach unten verschoben. Dies ist vorteilhaft, wenn es beispielsweise in Abhängigkeit von der Topographie des Installationsortes vorteilhaft ist, ein reflektiertes Signal über eine Reflexion in einer vorgegebenen Richtung zu empfangen.

Eine weitere vorteilhafte Ausführungsform gemäß der Erfindung ist dadurch gekennzeichnet, dass die Stangen - bezogen auf einen Fixierpunkt am zweiten Ende ("Radom 4") - unterschiedliche Längen haben und dass die längste Stange die größte Zahl an Direktorelementen aufweist. Dies ist mit dem Vorteil verbunden, dass der Gewinn der Antenne in der Richtung der längsten Stange mit der größten Zahl an Direktorelementen vergrößert wird und das Verhältnis Signal-Geräusch in Richtung der längsten Stange vergrößert wird.
Eine vorteilhafte Ausführungsform gemäß der Erfindung ist dadurch gekennzeichnet, dass die kürzeste Stange die kleinste Zahl an Direktorelementen aufweist. Damit wird der Vorteil erzielt, dass Geräuschpegel aus dem Bereich unterhalb der Antenne verringert werden.

Eine weitere vorteilhafte Ausführungsform gemäß der Erfindung ist dadurch gekennzeichnet, dass wenigstens ein Parasitelement in der Hauptstange vorgesehen ist. Dies ist mit dem Vorteil verbunden, dass die Bandbreite der Antenne vergrößert wird und damit die Antenne für einen größeren Frequenzbereich nutzbar wird.

Eine vorteilhafte Ausführungsform gemäß der Erfindung ist dadurch gekennzeichnet, dass die obere Sekundärstange und die Hauptstange einen ersten Winkel und die untere Sekundärstange und die Hauptstange einen zweiten Winkel bilden und dass der erste Winkel und der zweite Winkel gleich oder ungleich sind.
Insbesondere sind die Winkel gleich und liegen im Bereich zwischen 2° und 75°.
Dies ist mit dem Vorteil verbunden, dass die Pegel von Impulsgeräusch (Zündkerzen von Autos, elektrische Hausgeräte in der Nähe der Antenne, insbesondere in Gebäuden, an denen die Antenne installiert ist), das zu der Antenne gelangt, verringert werden.

Eine vorteilhafte Ausführungsform gemäß der Erfindung ist dadurch gekennzeichnet, dass sie ein Befestigungselement in Form eines Kastens aufweist, welches die Position der Stangen zueinander fixiert.
Dies ist mit dem Vorteil verbunden, dass der Antenne eine größere mechanische Belastbarkeit gegenüber Wind verliehen wird und so mögliche Schäden aufgrund meteorologischer Effekte vermieden werden.

Eine vorteilhafte Ausführungsform gemäß der Erfindung ist dadurch gekennzeichnet, dass das Befestigungselement mindestens einen Teil der Stangen umschließt. Dadurch wird der Vorteil erzielt, dass die mechanische Belastbarkeit der Antenne gestärkt wird sowie der Schutz gegen Oxidation und Korrosion metallischer Teile ausgeweitet wird.

Eine vorteilhafte Ausführungsform gemäß der Erfindung ist dadurch gekennzeichnet, dass die Stangen das Befestigungselement durchlaufen. Dies ist mit dem Vorteil verbunden, dass die Stangen untereinander mechanisch befestigt werden, Bewegungen der Stangen und veränderte Abstände der Stangen zueinander werden vermieden; insgesamt wird der Antenne mehr mechanische Robustheit verliehen.

Eine vorteilhafte Ausführungsform gemäß der Erfindung ist dadurch gekennzeichnet, dass das Befestigungselement wenigstens ein Direktorelement mindestens einer Stange umschließt und insbesondere ein Direktorelement einer jeden Stange.
Eine weitere vorteilhafte Ausführungsform gemäß der Erfindung ist dadurch gekennzeichnet, dass die Direktorelemente der Stangen, die durch dasselbe Befestigungselement umschlossen sind, im Wesentlichen genau vertikal zueinander angeordnet sind. Damit wird der Vorteil einer größeren Robustheit und Konsistenz erzielt, wodurch Bewegungen und Vibrationen zwischen den verschiedenen Stangen und/oder Direktorelementen vermieden werden.

Ein Ausführungsbeispiel der Erfindung wird nun anhand der Figuren beschrieben. Es zeigt:
- Figur 1: eine perspektivische Ansicht der Antenne gemäß der Erfindung;
- Figur 2: eine perspektivische Ansicht des vorderen und hinteren Radoms der Antenne gemäß der Erfindung;
- Figur 3: Einheiten des Dipols der Antenne gemäß der Erfindung;
- Figur 4: einen Verbindungskasten und ein Stützteil dieses Verbindungskastens gemäß der Erfindung;
- Figur 5: ein Schema einer Schaltungsanordnung einer Impedanzanpassungsschaltung und einer elektrischen Verstärkungsschaltung,

Wie aus Figur 1 zu ersehen ist, weist die Antenne eine Anordnung mit drei Stangen auf; dies sind eine mittige Hauptstange 2, zwei Sekundärstangen, eine obere Sekundärstange 2 und eine untere Sekundärstange 3. Diese Stangen 1, 2 und 3 weisen vorzugsweise unterschiedliche Längen auf. Die drei Stangen 1,2, 3 sind in einer Ebene (koplanar) angeordnet, insbesondere sind sie in genau einer vertikalen Ebene angeordnet. Die Sekundärstangen 2, 3 sind gegenüber dem Hauptstange 1 abgewinkelt angeordnet, wobei die Stangen 2, 3 hinsichtlich der Hauptstange 1 an einem ihrer Enden ("erstes Ende") auseinander laufen, während sie an ihrem gegenüberliegenden Ende ("zweites Ende") zusammen laufen.

Die obere Sekundärstange 2 und die Hauptstange 1 bilden einen ersten Winkel A1, während die untere Sekundärtange 3 und die Hauptstange 1 einen zweiten Winkel A2 bilden. Mit den Winkeln A1, A2 wird die Richtung maximaler Strahlung der Antenne in der Vertikalebene definiert. Vorzugsweise sind die Winkel A1, A2 gleich und liegen im Bereich zwischen 2° und 75°; in einer bevorzugten Ausführungsform, die in Figur 1 dargestellt ist, haben die Winkel A1 und A2 jeweils etwa 6,4°.

Am zweiten, auseinanderlaufenden Ende der Sekundärstangen überragt bei dieser Ausführungsform die obere Sekundärstange die Hauptstange in Längsrichtung und die untere Sekundärstange 3 ist gegenüber der Hauptstange 1 in Längsrichtung verkürzt, womit eine Antenne in Stufenstruktur geschaffen wird. Insbesondere hat die obere Sekundärstange eine Länge von 743 Millimetern, während die untere Sekundärstange eine Länge von 563 Millimeter hat und die Hauptstange hat eine Länge von 653 Millimetern (Länge zwischen "erstem Ende" und "zweiten Ende" am Radom 4, in dem die Stangen 1, 2, 3 fixiert sind) wobei die Hauptstange 1 sich über das "zweite Ende" zu einem Mast 17 erstrecken kann und beispielsweise eine Gesamtlänge von 1020 Millimetern haben kann. Bezogen auf den Fixierpunkt (Radom 4) der Stangen hat die Hauptstange 1 eine Länge, die zwischen der (längsten) Länge einer der Sekundärstangen und der (kürzesten) Länge der anderen Sekundärstange liegt.
Die drei Stangen 1, 2, 3 bestehen insbesondere aus Rohren, vorzugsweise aus Aluminium. Am zweiten Ende oder in der Nähe des auseinanderlaufenden zweiten Endes der drei Stangen 1,2 und 3 durchlaufen sie ein Vorderradom 5, das als Befestigungselement der Stangen 1, 2, 3 dient und an dem zusammen laufenden ("zweiten") Ende werden die Stangen 1, 2, 3 in ein zweites Radom 4 eingeführt. Das Befestigungselement 5 hat die Form eines Kastens und fixiert die Positionierung der Stangen 1,2,3 untereinander.
Das Befestigungselement 5 umschließt wenigstens einen Teil der Stangen 1, 2, 3. Das zweite Radom 4 umschließt einen Teil der Hauptstange 1 am zweiten Ende, an dem ein Stützungsteil 8 montiert ist, auf dem ein Reflektor 6 angeordnet ist.
Diese Stangen 1, 2 und 3 weisen eine Vielzahl gleicher Element-Stäbe 7 auf, die längs der Struktur in rechtwinkliger Richtung zu der Ebene montiert sind, die durch die Stangen gebildet ist. Die Element-Stäbe 7 bilden Direktorelemente 71, die insbesondere gleich beanstandet sind und jeweils einen Abstand von 90 Millimetern aufweisen, und wenigstens ein parasitäres Element 72 ("Parasitelement") der Antenne.
Die Direktorelemente 71 haben die Aufgabe, das empfangene Signal zu dem aktiven Element der Antenne (Dipol) zu leiten. Das Parasitelement 72 vergrößert die Bandbreite des aktiven Elements (Dipol) und folglich der Antenne. In diesem nicht einschränkenden Beispiel der Erfindung hat die obere Sekundärstange 2 eine größere Anzahl von Direktorelementen 71, während die untere Sekundärstange 3 eine kleinere Anzahl von Direktorelementen 71 hat. Insbesondere hat die obere Sekundärstange neun Direktorelemente, die Hauptstange acht und die untere Sekundärstange sieben Direktorelemente.
Die Stangen 1, 2 und 3 sind an ihrem konvergierenden ("zweiten") Ende mittels eines zweiten Radoms 4 verbunden und zwischen konvergierendem ("zweiten") und divergierenden ("ersten") Ende mittels eines ersten Radoms oder Befestigungselements 5.
Das Befestigungselement 5 umschließt wenigstens ein Direktorelement 71 mindestens einer Stange 1, 2, 3 und insbesondere ein Direktorelement 71 einer jeden Stange 1, 2 und 3.

Bei der in Figur 1 dargestellten Antenne sind die Direktorelemente 71 von zwei der drei Stangen 1, 2, 3, welche von dem Befestigungselement 5 umschlossen sind, im wesentlichen in derselben vertikalen Ebene angeordnet.

Der Reflektor 6 besteht aus zwei Panelen 9 und 10 von Stäben 11, wobei die Paneele 9 und 10 in abgewinkelter Position bezüglich der Hauptstange 1 auf dem Stützteil 8 angeordnet sind. Diese Stäbe 11 weisen an ihren Enden Kanten 12 auf, die die Stäbe halten. Diese Stäbe 11 durchqueren Stangen 111, die den Reflektor mit dem Stützteil 8 befestigen.

Im zweiten Radom 4 ist ein Dipol 13 und ein Verbindungskasten 14 angeordnet, der eine Widerstandsanpassungsschaltung 15 und eine Verstärkungsschaltung 16 aufnimmt (vgl. Figur 4).

Die Antenne ist an einem Vertikalmast 17 mittels eines Hilfsverschlusses 18, nahe am zweiten (konvergierenden) Ende der Stangen 1, 2, 3 befestigt.

Wie aus Figur 2 zu ersehen ist, weist die Antenne 2 ein zweites Radom 4 und ein erstes Radom 5 auf, wobei das zweite Radom 4 durch zwei umlaufende Abdeckungen 41 und 42 in Trapezform gebildet ist, welche die Stangen 1, 2 und 3 der Antennenstruktur mittels Öffnungen 43 in ihrem vorderem Teil umschließen. Die Abdeckung 41 hat Durchgangsöffnungen 45, die mit Zapfen 46 in der andren Abdeckung 42 korrespondieren. Diese Zapfen nehmen Schrauben zum Verschließen der Abdeckungen 41, 42 auf. Die Abdeckungen 41 und 42 weisen Öffnungen 47 für mit Öffnungen versehene Zapfen 48 auf, durch die die Element-Stäbe 7 (Figur 1) verlaufen, die zu den Abschnitten der Stangen 1, 2 und 3 gehören. Im Radom 4 sind die Stangen 1, 2 , 3 fixiert; dieses bildet den Fixierpunkt für die 3 Stangen unterschiedlicher Länge (bezogen auf den Fixierpunkt).

Ebenso weist das zweite Radom 4 eine Ausnehmung 49 in seinem unteren Bereich auf, in der die Anordnung aus Dipol 13, Verbindungskasten 14 und Stützteil 19 sitzt (Figur 4). Das zweite Radom 4 verfügt über Zapfen 491 zur Verankerung dieser Anordnung. Das erste Radom 5 besteht aus zwei Abdeckungen 51 und 52, die die Stangen 1, 2 und 3 der Struktur mittels Öffnungen 53 in ihrem vorderen Teil mittels Öffnungen 53 und mittels Öffnungen 54 in ihrem hinteren Teil umschließen. Die Abdeckung 51 hat Durchgangsöffnungen 55, die mit Schraubenzapfen 56 in der anderen Abdeckung 52 korrespondieren. Diese Zapfen 56 nehmen Schrauben zum Verschließen der Abdeckungen 51 und 52 auf. Die Abdeckungen 51 und 52 weisen Öffnungen 57 für mit Öffnungen versehenen Zapfen 58 auf, durch die die Direktorelemente 71 (Figur 1), die zu den Abschnitten der Stangen 1, 2 und 3 gehören, durch das erste Radom 5 verlaufen.

Figur 3 zeigt im Detail den Dipol 13, der aus zwei identischen Teilen 131 besteht. Jedes Teil 131 besteht aus einem ersten Profil 132 in "U"-Form mit einem geöffneten Abschnitt (oben offenes "U") und aus einem zweiten Profil 133 in 'V"-Form mit einem geöffneten Abschnitt (oben offenes "V"), wobei die beiden Profile 132, 133 mit ihren geöffneten Abschnitten zueinander angeordnet sind.

Der geöffnete Abschnitt des ersten Profils 132 weist einen ersten Trennungsabstand zwischen den Schenkeln des "U" auf, während der geöffnete Abschnitt des zweiten Profils 133 einen zweiten Trennungsabstand am oberen Ende der abgewinkelten V-Schenkel aufweist. Vorzugsweise ist der erste Trennungsabstand größer als der zweite Trennungsabstand, so dass das zweite Profil 133 in das erste Profil 132 integriert ist.

Jedes der Teile 133 ist aus einem elektrisch leitenden Blech durch Schneiden und Prägen in der Weise gefertigt, dass das Teil 131 das Profil 133 und das Profil 132 in der vorstehend beschriebenen Konfiguration bildet. Damit sind beide Profile 132 und 133 galvanisch miteinander verbunden.

Der Dipol 13 ist Teil einer Anordnung, die aus dem Dipol 13, einem Kasten 14, der eine Impedanzanpassungsschaltung 15 und/oder eine Verstärkerschaltung 16, und aus Stützteil 19 besteht.

Wie aus Figur 4 zu ersehen ist, ist der Verbindungskasten 14 mit einem Stützteil 19 verbunden beziehungsweise in dieses integriert. Der Kasten 14 besteht aus einem quaderförmigen Körper (Basis) 141 und einer Abdeckung 142, die miteinander durch Drücken zum Verschließen zusammengefügt werden. Die Basis 141 hat in ihrem Innenraum Zapfen 143, auf denen eine Schaltungsplatine einer elektronische Schaltung 15, 16 (Figur 5) angeordnet wird. Ebenso hat die Basis 141 Öffnungen 144, die mit Zapfen 191 korrespondieren, die in dem Stützteil 19 angeordnet sind. Diese Zapfen 191 weisen innere Öffnungen auf, in die ein Verbindungsstück 196 eingeführt wird, das die elektrische Verbindung zwischen dem Dipol 13 und der Schaltung 15, 16 herstellt, die in dem Verbindungskasten 14 angeordnet ist, wobei die Zapfen ebenso der Fixierung Verbindungskastens mit dem Stützteil 19 dient.

Der Verbindungskasten 14 weist einen Verbinder/Verbindungsstecker 145 für eine direkte oder indirekte Verbindung mit einem Fernseh-, Radio- und/oder Datenempfangsgerät auf. Der Verbinder 145 stellt das Verbindungselement der Antenne dar. Der Kasten 14 und der Verbinder 145 sind einstückig ausgebildet. Der Kasten ist elektrisch abgeschirmt (elektrisch leitendes Gehäuse, das mit Masse verbunden ist).

Die Abdeckung 142 verfügt an ihren Seitenwänden über Elemente, insbesondere Verschlusselemente 146, die einen galvanischen Kontakt mit der Hauptstange 1 herstellen, sobald die Anordnung Dipol 13, Verbindungskasten 14 und Stützteil 19 in der Ausnehmung 49 des zweiten Radoms 4 installiert sind. Dieser galvanische Kontakt stellt die Verbindung des Verbindungskastens mit Masse her, wodurch dessen Abschirmung verbessert wird.

Wie aus Figur 4 zu ersehen ist, besteht das Stützteil 19 des Verbindungskastens 14 aus einem tiegelförmigen Rand mit Seitenwänden, die in Arme 193 übergehen, die sich seitlich erstrecken. Im Innenraum des tiegelförmiges Teils sind Zapfen 191 zur Aufnahme des Kastens 14 vorgesehen sowie eine Öffnung 194, durch die der Verbindungsstecker 145 des Verbindungskastens 14 geführt wird. Das tiegelförmige Teil 192 weist in seinen Seitenwänden Öffnungen 195 auf, in die Zapfen 491 des Hinterradoms 4 (Figur 2) hineinragen, um das Stützteil 19 mit dem Hinterradom 4 zu verankern.

Das tiegelförmige Teil 192 geht in Arme 193 über, in denen jeweils ein Teil 131 angeordnet ist, wobei zwei Teile 131 den Dipol 13 bilden (Figur 3). Die Teile 131 haben Öffnungen 137, in die die Zapfen 197 zur Befestigung dieser Teile mit den Armen 193 des Stützteils 19 eingeführt werden.

Die Anordnung aus Dipol 13, Verbindungskasten 14, Stützteil 19 ist in der Ausnehmung 49 des Hinterradoms 4 angeordnet, wobei dieses Hinterradom 4 mittels der Bolzen 491 und der Öffnungen 195 des Stützteils 19 befestigt wird.

Figur 5 zeigt einen beispielhaften Schaltplan der elektronischen Impedanzanpassungsschaltung 15 und der elektronischen Verstärkungsschaltung 16, wobei diese Schaltungen auch Gegenstand der Europäischen Patentanmeldung 1 199 771 sind. Im Zusammenhang mit der erfindungsgemäßen Antenne ist jedoch vorgesehen, dass beide Schaltungen in einer Technologie umgesetzt sind, die die Schaltung auf mehrere Platinen verteilt und diese übereinander anordnet (tecnologia multicapa). Zusätzlich ist erfindungsgemäß vorgesehen, dass Spulen in gedruckter Form realisiert sind.

Insgesamt wird der für die Schaltungen benötigte Raum minimiert und die Zuverlässigkeit der Schaltungen verbessert.

Die Anpassungsschaltung besteht aus der gedruckten Leitung J1.

Die Verstärkungsschaltung besteht aus einem Hochpassfilter, bestehend aus Kondensatoren C1 und C2 sowie Spulen L2 y L3, aus einem Tiefpassfilter, bestehend aus den Kondensatoren C15 und C16 sowie aus Spulen L4, L5 und L6, aus einer Verstärkungsstufe bestehend aus einem Transistor T1 und aus einem Polarisationsschaltung bestehend aus Widerständen R1, R2, R3, R6, R17 und R18, Kondensatoren C3, C4, C8 und C12 sowie Spulen L1 und CH1, einem Ausgangsfilter gebildet durch Kondensatoren C10 und C14 sowie einer Spule L9. Ebenso besteht der Verstärker aus einer Durchgangsschaltung, einer Blockschaltung und einer Stromregelschaltung.

Die Durchgangsschaltung ermöglicht die Durchschaltung des Eingangssignals zum Ausgang der Schaltung, wenn keine Speisung gegeben ist, und ist aus der Varicap-Diode D5, den Dioden D1 und D2, den Kondensatoren C7 und C9 gebildet, ferner aus Widerständen R5, R8, R15 und R16 sowie aus gedruckten Leiterbahnen L7 und L8.

Die Blockierungsschaltung verhindert im Fall, dass keine Speisung gegeben ist, dass das Signal von der Durchgangsschaltung zum Verstärker durchgeschaltet wird und ermöglich, wenn Speisung vorliegt, die Durchschaltung des Signals von der Verstärkungsstufe zum Ausgangsfilter. Dieses ist durch die Diode D4, die Kondensatoren C5 und C11, die Spulen CH3 und CH5 sowie durch die Widerstände R9 und R14 gebildet.

Die Stromregelschaltung ermöglicht die Speisung der Vorrichtung mit mehreren Spannungen und besteht aus den Transistoren T2, T3, T4 y T5, den Widerständen R4, R7, R10, R11, R12 y R12, dem Kondensator C6 und der Spule CH6.

In der erfindungsgemäßen Antenne ist der Dipol 13 beziehungsweise einer seiner Teile 131 mit Masse verbunden, unabhängig von einem Kabel, das beispielsweise zwischen dem Verbindungsstecker 145 und Masse angeordnet ist.

Die Hauptstange 1 ist elektrisch einerseits mit dem Masten 17 (Figur 1) und andererseits mit einem Teil 131 des Dipols 13 verbunden. Diese elektrische Verbindung umfasst den Verbindungskasten 14 (Figur 4) aus elektrisch leitendem Material. Diese Verbindung umfasst auch die Schaltung 15, 16, die mit dem Kasten 14 verbunden ist. Zusammenfassend ist festzustellen, dass die Verbindung das Teil 131, den Kasten 14, die Schaltung 15, 16, die Hauptstange 1, den Hilfsverschluss 18 (aus elektrisch leitendem Material) und den Masten 17 einschließt.

Außerdem verfügt die Antenne über einen Verbinder (Verbindungsstecker) 145, der mit dem Teil 131 des Dipols 13 verbunden ist, wobei der Verbinder 145 über ein Koaxialkabel mit Masse verbindbar ist.

Der Verbindungsstecker 145 ist parallel zu der Hauptstange 1 angeordnet, womit der Vorteil erzielt wird, dass Störungen, die durch das Antennenverbindungs-Koaxialkabel erzeugt werden, vermieden werden, weil sich das Koaxialkabel in montiertem Zustand in einer Ebene senkrecht zu Dipol und Reflektor angeordnet ist.

### Bezugszeichenliste:

- 1.-: Mittig angeordnete Hauptstange (Hauptstab)
- 2.-: Obere Sekundärstange (Sekundärstab)
- 3.-: Untere Sekundärstange (Sekundärstab)
- 4.-: Hinterradom
- 5.-: Vorderradom, Befestigungselement
- 6.-: Reflektor
- 7.-: Element-Stäbe
- 8.-: Reflektorstütze
- 9.-: Erster Paneel-Reflektor
- 10.-: Zweiter Panel-Reflektor
- 11.-: Element-Stäbe
- 111.: Reflektorstange
- 12.-: Kanten
- 13.-: Dipol
- 14.-: Verbindungskasten
- 15.-: Impedanzanpassungsschaltung
- 16.-: Verstärkungsschaltung
- 17.-: Vertikalmast
- 18.-: Hilfsverschluss
- 19.-: Stützteil
- 41.-: Erste Abdeckung des Hinterradoms
- 42.-: Zweite Abdeckung des Hinterradoms
- 43.-: Öffnungen
- 45.-: Durchgangsöffnungen
- 46.-: Zapfen
- 47.-: Öffnungen
- 48.-: Zapfen mit Öffnungen
- 49.-: Ausnehmung
- 491: Ankerbolzen
- 51.-: Erste Abdeckung des Vorderradoms
- 52-: Zweite Abdeckung des Vorderradoms
- 53: Öffnungen
- 54: Öffnungen
- 55: Durchlassöffnungen
- 56: Zapfen mit Schraubenwindung

- 57: Öffnungen
- 58: Zapfen mit Öffnung
- 131: Teile des Dipols
- 132: "U"-Profil
- 133: "V"-Profil
- 134: Verbindungspunkte
- 135: Flosse, Rippe
- 136: Öffnung
- 137: Öffnung
- 141: Quaderförmiger Körper/Basis
- 142: Abdeckung
- 143: Bolzen
- 144: Öffnungen
- 145: Stecker
- 191: Zapfen
- 192: Seitenwand, (cazoleta)
- 193: Arme
- 194: Öffnung
- 195: Öffnungen
- 196: Verbindungsstück
- 197: Zapfen
- A1: Erster Winkel gebildet durch die obere Sekundärstange und die Hauptstange
- A2: Zweiter Winkel gebildet durch die untere Sekundärstange und die Hauptstange

## Patentansprüche

1. Antenne, insbesondere zum Empfang von Fernseh-, Radio- und/oder Datensignalen, die wenigstens einen Dipol (13) aufweist, drei, in einer Ebene angeordnete Stangen, eine mittig angeordnete Hauptstange (1) und zwei Sekundärstangen, eine obere Sekundärstange (2) und eine untere Sekundärstange (3), wobei die Stangen (1, 2 ,3) eine Mehrzahl von Element-Stäben (7) aufweisen, die Direktorelemente (71) und wenigstens ein Parasitelement (72) bilden; und wobei die Sekundärstangen hinsichtlich der Hauptstange (1) in der Weise abgewinkelt angeordnet sind, dass sie an einem ersten ihrer beiden Enden auseinanderlaufen und dass sie an ihrem zweiten Ende, das dem ersten Ende entgegengesetzt ist, zusammenlaufen,
**dadurch gekennzeichnet,**
**dass** an dem ersten Ende der Hauptstange (1) einer der Sekundärstangen (2,3) die Hauptstange (1) in Längsrichtung überragt und die andere Sekundärstange (3,2) gegenüber der Hauptstange (1) in Längsrichtung verkürzt ist.

2. Antenne nach Anspruch 1, **dadurch gekennzeichnet, dass** die obere Sekundärstange (2) die Hauptstange (1) in Längsrichtung überragt und dass die untere Sekundärstange (3) gegenüber der Hauptstange (1) in Längsrichtung verkürzt ist.

3. Antenne nach Anspruch 1, **dadurch gekennzeichnet, dass** die untere Sekundärstange (3) die Hauptstange überragt und dass die obere Sekundärstange (2) gegenüber der Hauptstange (1) in Längsrichtung verkürzt ist.

4. Antenne nach einem der vorhergehenden Ansprüche, **dadurch gekennzeichnet, dass** die Stangen (1,2,3) bezogen auf einen Fixierpunkt am zweiten Ende unterschiedliche Längen haben und dass die längste Stange die größte Zahl an Direktorelementen (71) aufweist.

5. Antenne nach Anspruch 4, **dadurch gekennzeichnet, dass** die kürzeste Stange die kleinste Zahl an Direktorelementen (71) aufweist.

6. Antenne nach einem der vorhergehenden Ansprüche, **dadurch gekennzeichnet, dass** wenigstens ein Parasitelement (72) in der Hauptstange (1) vorgesehen ist.

7. Antenne nach einem der vorhergehenden Ansprüche, **dadurch gekennzeichnet, dass** die obere Sekundärstange (2) und die Hauptstange (1) einen ersten Winkel (A1) und die untere Sekundärstange (3) und die Hauptstange (1) einen zweiten Winkel (A2) bilden und dass der erste Winkel (A1) und der zweite Winkel (A2) gleich oder ungleich sind.

8. Antenne nach Anspruch 7, **dadurch gekennzeichnet, dass** die Winkel (A1, A2) gleich sind und im Bereich zwischen 2° und 75 ° liegen.

9. Antenne nach einem der vorhergehenden Ansprüche, **dadurch gekennzeichnet, dass** sie ein Befestigungselement (5) in Form eines Kastens aufweist, welches die Position der Stangen (1,2,3) zueinander fixiert.

10. Antenne nach Anspruch 9, **dadurch gekennzeichnet, dass** das Befestigungselement (5) mindestens einen Teil der Stangen (1,2,3) umschließt.

11. Antenne nach Anspruch 9 oder 10, **dadurch gekennzeichnet, dass** die Stangen (1,2,3) das Befestigungselement (5) durchlaufen.

12. Antenne nach einem der Ansprüche 9 bis 11, **dadurch gekennzeichnet, dass** das Befestigungselement (5) wenigstens ein Direktorelement (71) mindestens einer Stange (1,2,3) umschließt und insbesondere ein Direktorelement (71) einer jeden Stange (1,2,3).

13. Antenne nach Anspruch 12, **dadurch gekennzeichnet, dass** die Direktorelemente (71) der Stangen (1,2,3), die durch dasselbe Befestigungselement (5) umschlossen sind, im wesentlichen genau vertikal zueinander angeordnet sind.
